# FASCICULE DE BREVET EUROPEEN

(11) **EP 3 273 825 B1**
(45) Date de publication et mention de la délivrance du brevet: **22.08.2018**
(21) Numéro de dépôt: 17705349.3
(22) Date de dépôt: 10.02.2017
(51) Int. Cl.: A47C 7/46, A47C 7/40, A47C 5/04

(54) **CHAISE À SUPPORT LOMBAIRE FLEXIBLE**
STUHL MIT FLEXIBLER LENDENSTÜTZE
CHAIR WITH FLEXIBLE LUMBAR SUPPORT

(30) Priorité: 10.02.2016 FR 1600228
(43) Date de publication de la demande: 31.01.2018
(73) Titulaire: Revology SA, 1931 Luxembourg (LU)
(72) Inventeur: GUICHARD, Alexandre, 73370 La Chapelle du Mont du Chat (FR)
(74) Mandataire: Ipside
(86) Numéro de dépôt international: PCT/EP2017/053087
(87) Numéro de publication internationale: WO 2017/137614

(56) Documents cités:
- CN-A- 1 864 595
- US-A- 3 059 971
- US-A- 5 501 507
- US-A- 5 997 094
- US-A1- 2006 175 884

## Description

L'invention concerne une chaise à support lombaire flexible. L'invention concerne plus particulièrement une chaise à dossier, à structure fixe, non pliante, légère, mais offrant un soutien lombaire efficace et adaptatif à l'utilisateur.

Selon l'art antérieur, une chaise à structure fixe est par exemple constituée de bois et comporte un dossier. Selon un exemple de réalisation, le dossier comprend deux montants venant généralement en prolongement des pieds arrière, lesquels montants sont liés par des traverses. Lesdites traverses assurent ainsi 3 fonctions principales :
- une fonction mécanique de rigidité du dossier et de la chaise dans son ensemble ;
- une fonction de soutien du dos de l'utilisateur lorsque celui-ci est assis sur la chaise ;
- une fonction de préhension, permettant d'empoigner la chaise par le dossier afin, notamment, de la déplacer.

Ces traverses rigides ne permettent pas d'obtenir un soutien dorsolombaire efficace et adaptatif vis-à-vis de la morphologie de l'utilisateur. Or un soutien dorsolombaire efficace est un élément de confort essentiel d'une chaise. À cette fin, selon l'art antérieur, le dossier de la chaise est garni d'un coussin de soutien lombaire installé entre les montants. D'autres constructions du dossier, notamment dans le domaine des fauteuils de bureau, permettent également d'obtenir un support lombaire adaptatif et efficace. Toutes ces solutions de l'art antérieur ont l'inconvénient d'alourdir la chaise, à la fois en termes de poids et en termes esthétiques.

Le document US 5 501 507 décrit une chaise à support lombaire élastique, ledit support lombaire étant lié à l'assise de la chaise par des ressorts.

Le document CN1 854 595 décrit une chaise comprenant un piètement tubulaire, constitué d'un matériau composite.

L'invention vise à résoudre les inconvénients de l'art antérieur et concerne à cette fin une chaise comprenant :
a. un piétement tubulaire ;
b. une assise fixée audit piétement, ladite assise et ledit piétement constituant le siège ;
c. un arceau tubulaire constituant le dossier et lié à deux des pieds du piétement ;
d. un support dorsolombaire élastique, comprenant deux extrémités dont l'une est libre et l'autre est liée au siège ;
et dans laquelle, le piétement et l'arceau tubulaire sont constitués d'un matériau composite à renfort fibreux, comprenant une fibre naturelle, notamment végétale

Ainsi l'arceau tubulaire du dossier assure les fonctions de rigidité et de préhension, alors que le support dorsolombaire, qui n'est pas lié à cet arceau, offre une élasticité suffisante, et un « effet ressort », lui permettant de s'adapter à la morphologie de l'utilisateur tout en offrant un soutien efficace. La constitution en matériau composite confère, notamment à la chaise la rigidité et la solidité suffisantes pour éviter l'utilisation de traverses telles qu'utilisées sur une chaise en bois de l'art antérieur, et ainsi autoriser le débattement élastique adapté du support dorsolombaire pour obtenir ce soutien. L'utilisation d'une d'une fibre de renfort d'origine naturelle permet une réalisation de la chaise selon un principe de développement durable, notamment en termes de bilan carbone et de prélèvement des ressources naturelles, au moins aussi avantageux que celui d'une chaise en bois, tout en conférant à la chaise des propriétés de légèreté comparable voire supérieure à celles du bois ou d'une structure métallique.

L'invention est avantageusement mise en oeuvre selon les modes de réalisation et les variantes exposés ci-après, lesquels sont à considérer individuellement ou selon toute combinaison techniquement opérante.

Avantageusement, la liaison du support dorsolombaire au siège est une liaison démontable. Ainsi, la chaise est adaptable, par l'utilisation de différents supports lombaires, en termes de fermeté et d'esthétisme.

Avantageusement, la section tubulaire de l'arceau est évolutive entre ses liaisons aux deux pieds. Ainsi l'arceau est optimisé en termes de résistance, de poids et de rigidité en fonction du matériau composite utilisé. De la même manière, la section tubulaire des pieds du piétement est évolutive entre leur extrémité destinée à reposer sur le sol et leur liaison à l'assise.

Avantageusement, l'assise est constituée d'un matériau plastique. Ce mode de réalisation permet à la fois de réduire le poids de la chaise de rendre d'adapter celle-ci à une utilisation extérieure et de permettre des modes d'assemblage et de fabrication économiques.

Selon un autre mode de réalisation, l'assise est constituée d'un matériau métallique. Ce mode de réalisation permet de conférer à la chaise un style, dit « bistro ».

Avantageusement, l'assise comprend une couronne de liaison avec le piètement et une partie, dite coussin d'assise, assemblée avec ladite couronne. Ce mode de réalisation permet de personnaliser le coussin d'assise, et notamment d'utiliser pour la réalisation de celui-ci un matériau, une couleur ou une finition différents de ceux de la couronne.

Selon des modes de réalisation alternatifs, le support dorsolombaire est également constitué d'un matériau plastique renforcé ou non par des fibres. Ainsi, en fonction de la nature du matériau le constituant, ledit support dorsolombaire est plus ou moins souple, pour s'adapter au maintien recherché par l'utilisateur et correspond à différentes esthétiques de la chaise objet de l'invention.

L'invention concerne également un ensemble préconstitué, ou kit, comprenant une chaise dont la liaison du support dorsolombaire au siège est démontable et plusieurs supports dorsolombaires. Ainsi ladite chaise est adaptable en termes de fermeté de maintien et d'esthétique.

L'invention concerne également un ensemble préconstitué, ou kit, comprenant une chaise et plusieurs coussins d'assise. Ce mode de réalisation seul ou en combinaison avec le précédent permet à l'utilisateur final de personnaliser la chaise.

L'invention est exposée ci-après selon ses modes de réalisation préférés, nullement limitatifs, et en référence aux figures 1 et 2, dans lesquelles :
- la figure 1 montre selon une vue de face un exemple de réalisation de la chaise objet de l'invention ;
- la figure 2 représente en vue de gauche partielle, la chaise de la figure 1 ;
- et la figure 3 est une vue partielle de face d'un exemple de réalisation de la chaise objet de l'invention comprenant un arceau en deux partie, une vue de détail représente un exemple d'assemblage des deux parties de l'arceau.

Figure 1, selon un exemple de réalisation, la chaise objet de l'invention comprend une assise (110) constituée préférentiellement en un seul tenant d'une matière plastique. À titre d'exemple la matière plastique constituant ladite assise est un polymère biosourcé tel qu'un polyéthylène, un polyamide, de l'acétate de cellulose ou un polyméthacrylate de méthyle, de tels produits biosourcés sont par exemple distribués par le groupe Arkema®, 420 rue d'Estienne d'Orves, 92705 Colombes France, d'autres fournisseurs proposant des produits similaires. Selon un mode de réalisation particulier, le matériau constituant ladite assise est constitué d'une matrice d'un premier polymère biosourcé renforcé par des fibres d'un deuxième polymère biosourcé dont la température de fusion est supérieure à celle du premier polymère. Ladite assise est avantageusement constituée d'une seule pièce moulée, et contribue ainsi à la rigidité de la chaise. Selon un exemple de réalisation particulier, l'assise (110) est sensiblement en forme de cuvette et comprend un cadre couronne (111) rigide et une partie (112) légèrement galbée faisant office de coussin d'assise, plus souple. Selon un mode de réalisation alternatif, l'assise de la chaise objet de l'invention est constituée d'un matériau métallique léger, moulable par injection, par exemple un alliage de magnésium.

Selon un mode de réalisation particulier, la couronne (111) et le coussin (112) d'assise sont deux pièces séparées assemblées par clippage, boulonnage ou collage. Ce mode de réalisation permet de personnaliser la chaise tout en rationalisant la production en conservant le maximum de pièces communes aux différents modèles. À titre d'exemples non limitatifs, la couronne est constituée d'un matériau plastique et le coussin d'assise est constitué d'un matériau métallique, la couronne est constituée d'un matériau métallique et le coussin d'assise est un cannage en plastique ou en fibres naturelles.

Selon un exemple de réalisation, la chaise objet de l'invention comprend un piétement comprenant 4 pieds (121, 122, 123, 124). Alternativement le piétement comprend 3 pieds. Lesdits pieds sont des tubes constitués préférentiellement d'un matériau composite à renfort fibreux. Ainsi, les pieds sont rigides et légers. Préférentiellement, le matériau composite constituant lesdits pieds (121, 122, 123, 124) comprend une matrice polymère biosourcée, par exemple un polyamide, notamment le PA11, ou un polyéthylène, renforcé par des fibres continues, totalement ou partiellement d'origines végétales. À titre d'exemple non limitatif, lesdites fibres végétales sont des fibres de lin, des fibres de jute, des fibres de chanvre, des fibres de sisal ou des fibres de bambou. Les pieds sont assemblés à l'assise constituant ainsi le siège de la chaise objet de l'invention. Avantageusement le matériau constituant les pieds et le matériau constituant l'assise sont choisis de sorte que ceux-ci soient aisément assemblables par soudage, par exemple en sélectionnant des matrices polymères thermoplastiques, ou par thermocollage. Ce mode de réalisation permet un style très épuré et est utilisé préférentiellement lorsque l'assise est constituée d'un matériau transparent.

Alternativement ou de manière complémentaire, l'assemblage des pieds avec l'assise est réalisé par un assemblage mécanique, par exemple par emboîtement des pieds dans des fourreaux réalisés lors du moulage de l'assise. Dans ce cas, l'assise comprend une face d'aspect, lisse, à l'extérieur de la forme en cuvette, et une face technique, à l'intérieur de la forme en cuvette, comprenant des aménagements adaptés à l'assemblage ou des nervures. Selon ce mode de réalisation l'assise est réalisée en mettant en oeuvre un procédé de moulage par injection utilisant un chauffage dynamique du moule par induction, tel que décrit dans le document EP 2 861 399.

La chaise objet de l'invention comporte un arceau (130) tubulaire, constituant le dossier de ladite chaise, et lié aux deux pieds (123, 124) du piétement. Selon des variantes de réalisation, la liaison de l'arceau aux pieds (123, 124) est réalisée en intégrant l'ensemble arceau et pieds en une seule pièce, dans ce cas l'assise comprend des moyens appropriés pour réaliser la liaison avec cette pièce. Selon une autre variante, la liaison de l'arceau (130) avec les pieds (123, 124) est réalisée par des fourreaux moulés avec l'assise, sorte que l'assise, le piétement et l'arceau constituent, après assemblage, un ensemble rigide, sans qu'aucune traverse ne soit nécessaire.

Ledit assemblage par emboîtement est, selon un mode de réalisation, complété par un collage ou une soudure, selon la nature des matériaux en présence. Ainsi, la structure de la chaise objet de l'invention est facilement assemblable sans outil, ce qui facilite également son stockage et sa livraison notamment dans le cadre d'une vente par correspondance. L'arceau (130) tubulaire est réalisé dans un matériau composite semblable à celui utilisé pour la réalisation du piétement. Avantageusement, le taux de fibres et la nature des fibres ou du mélange de fibres de renfort utilisées dans les pieds et dans l'arceau diffèrent, afin d'atteindre les propriétés mécaniques appropriées aux fonctions de ces composants ou encore pour des raisons esthétiques. En effet, l'utilisation de fibres de renfort d'origine végétale confère au piétement et à l'arceau un aspect esthétique particulier sans qu'il soit nécessaire de les peindre.

Selon cet exemple de réalisation, le support dorsolombaire (140) se déploie sensiblement à l'intérieur de l'espace délimité par l'arceau tubulaire (130), de sorte que ledit arceau constitue un moyen de préhension e la chaise pour la déplacer facilement, d'autant plus que les matériaux constituants la chaise permettent une construction légère.

Selon un autre mode de réalisation, l'assise (110) est également réalisée dans un matériau composite renforcé par des fibres comprenant des fibres végétales. Selon ce mode de réalisation particulier, l'assise est réalisée par un procédé de compactage consolidation d'un empilement de plis fibreux, mettant en oeuvre un chauffage dynamique par induction du moule, tel que décrit dans le document EP 2 694 277. Ce procédé de mise en oeuvre permet par ailleurs d'intégrer dans la stratification du composite constituant l'assise, un décor imprimé, notamment sur la partie (112) faisant office de coussin, lequel décor est alors inaltérable.

L'utilisation d'un procédé mettant en oeuvre un chauffage du moule par induction, permet d'obtenir une température uniforme sur toute la surface du moule, et ainsi d'obtenir un aspect très flatteur, exempt de défaut d'aspect et de décoloration, de la face d'aspect de l'assise, que ladite assise comporte ou non une face technique, qu'elle soit réalisée en une matière plastique, en composite ou en alliage métallique léger. Lorsque l'assise comporte une face technique, celle-ci est avantageusement surmoulée, notamment par injection, sur la préforme.

L'obtention d'une température uniforme dans le moule et par suite le contrôle de la viscosité du matériau moulé, permet également de mouler des décors en relief ou en creux sur les différents éléments constituant la chaise objet de l'invention.

Avantageusement les tubes constituant les pieds et l'arceau sont également réalisés en mettant en oeuvre un procédé de chauffage dynamique par induction, tel que décrit, par exemple, dans le document FR 2 915 053, en utilisant une préforme tressée comprenant des fibres polymères comêlées avec les fibres de renfort. Ces procédés permettent de réaliser rapidement la structure de la chaise selon une fabrication de série. La section des tubes constituant les pieds et l'arceau est une section ovoïde ou polygone avantageusement de section variable entre les deux extrémités de chacun de ces composants. Afin d'obtenir cette variation de section, la tresse constituant la préforme est réalisé sur un noyau solide ou sous la forme d'une baudruche gonflable, reproduisant la variation de section.

L'utilisation de matières plastiques et de matériaux composites, mis en forme dans des moules pour la réalisation de la structure de la chaise objet de l'invention, permet de réaliser des pièces dimensionnellement précises, qui s'assemblent facilement sans jeu, non sensibles à l'humidité et stables en dimensions. Ainsi, bien que légère, la chaise objet de l'invention est durable.

La structure rigide du dossier et du siège permet d'intégrer un support (140) dorsolombaire, qui selon un exemple de réalisation est compris dans l'espace délimité par l'arceau. Ledit support (140) lombaire est constitué d'un matériau polymère renforcé ou non par des fibres comprenant des fibres naturelles. Selon un exemple de mise en oeuvre, ledit support est réalisé par un procédé de compactage consolidation en forme tel que décrit dans le document EP 2 694 277 et comprend un décor intégré à la stratification. Ledit support (140) est lié au siège, par exemple par emboîtement de l'une de ses extrémités dans un puis ou fourreau moulé dans l'assise ou encore par clippage et/ou boulonnage sur le cadre (111) de ladite assise.

Figure 2, selon un exemple de réalisation le support (140) dorsolombaire et l'arceau (130) sont galbés vers l'arrière de la chaise. Selon ce mode de réalisation, l'arceau est réalisé par moulage dans un moule à tiroir pour en assurer ala capacité de démoulage.

Figure 3, selon un mode de réalisation alternatif, l'arceau tubulaire (330) est réalisé en deux parties (331, 332) les deux parties étant connectées par une pièce d'assemblage (335), avantageusement obtenue en moulage par injection d'un polymère biosourcé, renforcé ou non par des fibres courtes, elles-mêmes biosourcées. Ce mode de réalisation permet d'éviter l'utilisation d'un moule à tiroir pour la réalisation de l'arceau tubulaire et ainsi de réduire l'investissement nécessaire à la production de la chaise objet de l'invention.

En revenant à la figure 2, l'extrémité libre du support dorsolombaire et la nature du matériau le constituant confèrent audit support une flexibilité qui permet à celui-ci une relative adaptation à la morphologie de l'utilisateur de la chaise objet de l'invention. Ledit support (140) dorsolombaire étant assemblé avec le siège, avantageusement sans outil par clippage ou par emboîtement, la chaise objet de l'invention est avantageusement proposée en kit avec différents supports dorsolombaires de formes, de matière, de rigidité ou de décor différents. Avantageusement, ledit kit est proposé selon un modèle de vente en ligne où le client sélectionne un assemblage d'assise et de support dorsolombaire avec un piétement et un arceau de sorte à constituer une chaise personnalisée, laquelle est facilement envoyée démontée par un service de messagerie et assemblée par le client.

La description ci-avant et les exemples de réalisation, montrent que l'invention atteint le but visé, à savoir une chaise confortable, légère et durable comportant un support dorsolombaire facilement personnalisable et réalisable en série.

## Revendications

1. Chaise comprenant :
a. un piétement (121, 122, 123, 124) tubulaire ;
b. une assise (110) fixée audit piètement, ladite assise et ledit piètement constituant le siège ;
c. un arceau (130) tubulaire constituant le dossier et lié à deux des pieds (123, 124) du piètement ;
d. un support (140) dorsolombaire élastique, comprenant deux extrémités dont l'une est libre et l'autre est liée au siège,
**caractérisé en ce que** le piétement (121, 122, 123, 124) et l'arceau (130) tubulaire sont constitués d'un matériau composite à renfort fibreux, comprenant une fibre naturelle, notamment végétale.

2. Chaise selon la revendication 1, dans laquelle l'arceau tubulaire (130) est constitué d'une seule pièce.

3. Chaise selon la revendication 1, dans laquelle la liaison du support (140) dorsolombaire au siège est une liaison démontable.

4. Chaise selon la revendication 3, dans laquelle la section tubulaire de l'arceau (130) est évolutive entre ses liaisons aux deux pieds (123, 124).

5. Chaise selon la revendication 3, dans laquelle la section tubulaire des pieds (121, 122, 123, 124) du piétement est évolutive entre leur extrémité destinée à reposer sur le sol et leur liaison à l'assise.

6. Chaise selon la revendication 1, dans laquelle l'assise (110) est constituée d'une matière plastique.

7. Chaise selon la revendication 1, dans laquelle l'assise (110) est constituée d'un matériau métallique.

8. Chaise selon la revendication 1, dans laquelle l'assise (110) comprend une couronne (111) de liaison avec le piètement et une partie (112), dite coussin d'assise, assemblée avec ladite couronne.

9. Chaise selon la revendication 1, dans laquelle le support (140) dorsolombaire est constitué d'une matière plastique.

10. Chaise selon la revendication 1, dans laquelle le support (140) dorsolombaire est constitué d'un matériau composite à renfort fibreux.

11. Ensemble préconstitué, ou kit, comprenant une chaise selon la revendication 3 et plusieurs supports dorsolombaires.

12. Ensemble préconstitué, ou kit, comprenant une chaise selon la revendication 8 et plusieurs coussins (112) d'assise.

## Patentansprüche

1. Stuhl besteht aus:
a. einem rohrförmigen Sockel (121, 122, 123, 124);
b. einem auf besagtem Boden gefestigtem Sitz (110), besagter Sitz und besagter Sockel ergeben den Stuhl;
c. ein rohrförmiger Reifen (130) stellt die Rückenlehne dar und ist mit zwei der Beine (123, 124) des Sockels verbunden;
d. eine elastische Lendenwirbelstütze (140), bestehend aus zwei Enden, eines davon ist frei und das andere mit dem Sitz verbunden, **gekennzeichnet dadurch, dass** der Sockel (121, 122, 123, 124) und der rohrförmige Bogen (130) aus einem Verbundwerkstoff mit Faserverstärkung gefertigt sind, der aus natürlichen Fasern, insbesondere aus Pflanzenfasern besteht.

2. Stuhl gemäß Anspruch 1, worin der rohrförmige Bogen (130) aus einem einzigen Stück besteht.

3. Stuhl gemäß Anspruch 1, wobei die Verbindung der Lendenwirbelstütze (140) und des Sitzes eine abnehmbare Verbindung ist.

4. Stuhl gemäß Anspruch 3, wobei der rohrförmige Abschnitt des Bogens (130) sich zwischen der Verbindung mit den zwei Beinen (123, 124) anpassen lässt.

5. Stuhl gemäß Anspruch 3, wobei der rohrförmige Abschnitt der Beine (121, 122, 123, 124) des Rahmens sich zwischen den Enden bewegen lässt, um auf dem Boden und der Verbindung zum Sitz zu ruhen.

6. Stuhl gemäß Anspruch 1, wobei der Sitz (110) aus Kunststoffmaterial hergestellt ist.

7. Stuhl gemäß Anspruch 1, wobei der Sitz (110) aus Metallmaterial hergestellt ist.

8. Stuhl gemäß Anspruch 1, wobei der Sitz (110) aus einem Ring (111) besteht, der den Sockel und einen Teil (112), Sitzpolster genannt, verbindet, der mit besagtem Ring zusammengefügt ist.

9. Stuhl gemäß Anspruch 1, wobei die Rückenlehne (140) aus Kunststoffmaterial hergestellt ist.

10. Stuhl gemäß Anspruch 1, wobei die Lendenwirbelstütze (140) aus einem Verbundwerkstoff mit Faserverstärkung gefertigt ist.

11. Eine vorkonstruierte Baugruppe oder ein Satz, bestehend aus einem Stuhl gemäß Anspruch 3 und eine Vielzahl von thorakolumbalen Stützen.

12. Eine vormontierte Baugruppe oder ein Satz, bestehend aus einem Stuhl gemäß Anspruch 8 und einer Vielzahl an Sitzkissen (112).

## Claims

1. Chair comprising:
a. a tubular base (121, 122, 123, 124);
b. a seat (110) fixed to said base, said seat and said base constituting the chair;
c. a tubular arch (130) constituting the backrest and connected to two of the feet (123, 124) of the base;
d. a dorso-lumbar elastic support (140), comprising two ends, one of which is free and the other is linked to the seat, **characterized in that** the base (121, 122, 123, 124) and the tubular arch (130) are made of a composite material with fiber reinforcement, comprising a natural fiber, in particular a vegetal fiber.

2. Chair according to claim 1, wherein the tubular arch (130) is made of a single piece.

3. Chair according to claim 1, wherein the connection of the dorso-lumbar support (140) and the seat is a removable connection.

4. Chair according to claim 3, wherein the tubular section of the arch (130) is tapered between its connections to the two feet (123, 124).

5. Chair according to claim 3, wherein the tubular section of the feet (121, 122, 123, 124) of the base is tapered between their end intended to rest on the ground and their connection to the seat.

6. Chair according to claim 1, wherein the seat (110) is made of a plastic material.

7. Chair according to claim 1, wherein the seat (110) is made of a metallic material.

8. Chair according to claim 1, wherein the seat (110) comprises a connecting hoop (111) to the base and a part (112), called the seat cushion, assembled with said hoop.

9. Chair according to claim 1, wherein the dorso-lumbar support (140) is made of a plastic material.

10. Chair according to claim 1, wherein the dorso-lumbar support (140) is made of a composite material with fibrous reinforcement.

11. A kit, comprising a chair according to claim 3 and a plurality of dorso-lumbar supports.

12. A Kit, comprising a chair according to claim 8 and a plurality of seat cushions (112).
